# EUROPÄISCHE PATENTSCHRIFT

(11) **EP 1 302 597 B1**
(45) Veröffentlichungstag und Bekanntmachung des Hinweises auf die Patenterteilung: **23.05.2007**
(21) Anmeldenummer: 01124005.8
(22) Anmeldetag: 09.10.2001
(51) Int. Cl.: E01F 9/012

(54) **Vorrichtung zur Befestigung einer Bake an einer Fussplatte**
Device for fastening a beacon to a base plate
Dispositif de fixation d'une balise à une plaque support

(43) Veröffentlichungstag der Anmeldung: 16.04.2003
(73) Patentinhaber: Wemas GmbH, 33334 Gütersloh (DE)
(72) Erfinder: Kwasny, Siegfried, 33334 Gütersloh (DE)
(74) Vertreter: TER MEER - STEINMEISTER & PARTNER GbR

(56) Entgegenhaltungen:
- EP-A- 0 355 440
- DE-C- 10 010 449
- DE-U- 8 019 068
- GB-A- 2 172 920

## Beschreibung

Die Erfindung betrifft eine Vorrichtung gemäss dem Oberbegiff des Anspruchs 1.

Baken, die aufrecht stehend auf Fußplatten befestigt sind, werden insbesondere für Straßenabsperrungen an Baustellen eingesetzt.

Bei einer aus EP 0 355 440 B1 bekannten Befestigungsvorrichtung hat das Fußstück der Bake einen kreisförmigen Außenquerschnitt, und die Bajonettvorsprünge werden durch einen durch das Fußstück gesteckten Querstift aus Metall gebildet, der mit beiden Enden über die Umfangsfläche vorsteht. In Abstand oberhalb des Querstiftes bildet das Fußstück einen Anschlag in der Form eines Kragens, der sich an einer Gegenfläche der Fußplatte abstützt und so die Einstecktiefe des Fußstückes in die Fußplatte begrenzt. Die Bajonettkonturen der Steekaufnahme, die in der Verriegelungsstellung ein Zurückziehen des Querstifttes nach oben verhindern, weisen ein Rastgebirge auf, auf das der Querstift aufläuft, wenn das Fußstück in der Steckaufnahme gedreht wird. Dabei wird der Kragen des Fußstückes fest gegen die Gegenfläche der Fußplatte gespannt, bis der Querstift einen Totpunkt des Rastgebirges überwindet und in der endgültigen Verriegelungsstellung einrastet. Damit die Bake starr und ohne zu kippeln in der Fußplatte fixiert wird, sind der Anschlag am Fußstück und die Gegenfläche an der Fußplatte zumeist konisch ausgebildet.

Ein Nachteil dieser bekannten Konstruktion besteht darin, daß sich die miteinander in Eingriff stehenden Konusflächen oft nur schwer wieder voneinander lösen lassen. Dies gilt besonders dann, wenn die Fußplatte regennaß oder mit Schlamm verkrustet ist. Bei den Versuchen, die Bake gewaltsam aus der Steckaufnahme zu lösen, wird häufig das Bakenblatt verbogen.

Ein weiterer Nachteil besteht darin, daß das Rastgebirge an den Bajonettkonturen der aus Kunststoff bestehenden Steckaufnahme durch die Reibungswirkung des Querstiftes aus Metall einem starken Verschleiß unterliegt, der durch Sand und Schmutzpartikel noch verstärkt wird. Wenn der Kragen am Fußstück und/oder die zugehörige Gegenfläche an der Fußplatte verschmutzt ist, kann der Bajonettverschluß so schwergängig sein, daß die Bajonettkonturen regelrecht abgeschält werden. Dies kann insbesondere nach längerem Gebrauch dazu führen, daß sich die Steckverbindung zwischen dem Fußstück und der Fußplatte lockert. Andererseits kann sich jedoch das abgeschälte Material auch so in der Steckaufnahme verklemmen, daß sich die Bake nicht mehr lösen läßt.

DE 100 10 449 zeigt einen Poller, der in einer im Boden eingelassenen Einbetthülse mittels eines Verbindungsstücks verankert ist. Das Verbindungsstück ist mittels Nocken, die mit axialem Spiel in eine Innenumfangsnut der Einbetthülse eingreifen, bajonettartig verankert, und der Poller ist durch Klemmkegel an dem Verbindungsstück fixiert, wodurch zugleich die Nocken an die Oberkante der Innenumfangsnut angepresst werden. Der Aufbau ist jedoch zu aufwendig und verschmutzungsanfällig und die Verriegelung zu umständlich für die Befestigung einer Bake.

DE 80 19 068 U 1 beschreibt eine Verriegelung eines Pollers oder Absperrpfostens an einer im Boden eingelassenen Haltehülse. In einer Verriegelungsstellung tritt ein Querstift des Absperrpfostens durch Drehen des Pfostens in eine Quernut der Haltehülse ein. Ein Federring oder eine Druckfeder dienen zur axialen Fixierung des Absperrpfostens, indem der Querstift gegen die Oberkante der Quernut gedrückt wird. Der Federring oder ein Dichtring soll verhindern, daß Schmutz in die Haltehülse eindringt. Das Einstecken des Absperrpfostens in die Haltehülse gestaltet sich dadurch jedoch umständlich. Außerdem ist die Verriegelung aufgrund des Federrings oder der Druckfeder verschleißanfällig und für die Befestigung einer Bake nicht ausreichend robust.

Aus GB 2 172 920 A ist eine Vorrichtung bekannt, die dem Oberbegriff von Anspruch 1 entspricht. Ein Fußstück eines Bakenblattes wird bis zum Anschlag des Bakenblattes an die Fußplatte in die Steckaufnahme der Fußplatte eingesteckt. Durch Drehen des Bakenblattes werden dann Bajonettvorsprünge des Fußstücks an den Bajonettkonturen der Steckaufnahme verriegelt. Die Bajonettkonturen werden durch unten offene Ausnehmungen des Fußstücks gebildet. Nachteilig ist, daß beim Drehen des Bakenblattes zum Herstellen und zum Lösen der Verbindung das Bakenblatt auf der Fußplatte schleift. Dies führt insbesondere bei einer verschmutzten oder schlammverkrusteten Fußplatte zu einem Verbiegen des Bakenblattes. Zudem können die unten offenen Bajonettkonturen am Boden der Fußplatte leicht verschmutzen und durch Schlammverkrustungen blockiert werden.

Aufgabe der Erfindung ist es, eine Vorrichtung zur Befestigung einer Bake an einer Fußplatte zu schaffen, die sich durch eine erhöhte Haltbarkeit und Funktionssicherheit auszeichnet und unempfindlich gegenüber Verschmutzung ist.

Diese Aufgabe wird erfindungsgemäß dadurch gelöst, daß die in Umfangsrichtung verlaufenden Äste dieser Nuten eine lichte Höhe haben, die gleich der Höhe der Bajonettvorsprünge ist, und daß die mit den Nuten zusammenwirkenden Bajonettvorsprünge die Einstecktiefe des Fußstückes nach unten begrenzen.

Da die in Umfangsrichtung verlaufenden Äste der Nuten in der Höhe an die Bajonettvorsprünge angepaßt sind, ergibt sich in der Verriegelungsstellung ein formschlüssiger Eingriff, durch den das Fußstück axialfest in der Steckaufnahme gehalten wird. Die Bajonettvorsprünge und die damit zusammenwirkenden Nuten verhindern somit nicht nur ein Zurückziehen des Fußstückes nach oben, sondern begrenzen zugleich auch die Einstecktiefe des Fußstückes nach unten, so daß am Fußstück kein zusätzlicher Anschlag vorgesehen zu sein braucht. Zugleich wird durch den formschlüssigen Eingriff der Bajonettvorsprünge in die Nuten eine kippstabile Befestigung des Fußstückes in der Steckaufnahme gewährleistet, so daß insbesondere auch keine ineinandergreifenden Konusflächen erforderlich sind, die sich nur schwer wieder voneinander lösen ließen. Da die in Umfangsrichtung verlaufenden Äste der Nuten im Inneren der Steckaufnahme liegen, sind sie gut gegen Verschmutzung geschützt. Da außerdem das Fußstück und die Fußplatte nicht axial gegeneinander verspannt werden, wenn der Bajonettverschluß in die Verriegelungsstellung gedreht wird, sind die Bajonettkonturen weniger verschleißgefährdet.

Vorteilhafte Ausgestaltungen der Erfindung ergeben sich aus den Unteransprüchen.

Eine Verrastung des Fußstückes in der Verriegelungsstellung wird vorzugsweise durch Rasteinrichtungen erreicht, die getrennt von den Bajonettvorsprüngen und den Bajonettkonturen ausgebildet sind. Beispielsweise können diese Rasteinrichtungen durch federnde Zungen gebildet werden, die in der Höhe versetzt zu den Rastvorsprüngen und den Rastkonturen angeordnet sind und die in zugehörige Rasten einfallen, wenn das Fußstück in die Verriegelungsstellung gedreht wird. Bevorzugt sind diese federnden Zungen im Bereich des unteren Endes des Fußstücks axial in der Umfangswand dieses Fußstückes angeordnet und an den freien unteren Enden mit nach außen vorspringenden Rastnocken vergehen, während die zugehörigen Rasten in der Innenfläche der Steckaufnahme ausgebildet sind. Wenn die Rastnocken axial mit den Bajonettvorsprüngen ausgerichtet sind, können die Rastnocken zunächst durch die vertikalen Äste der L-förmigen Nuten eingeführt werden, in die dann im weiteren Verlauf der Einsteckbewegung auch die Bajonettvorsprünge eingeführt werden.

Bevorzugt wird das Fußstück durch ein rohrförmiges Formteil aus Kunststoff gebildet, das auf seiner äußeren Umfangsfläche vier in Winkelabständen von 90° angeordnete Bajonettvorsprünge aufweist. Die Bajonettkonturen der Steckaufnahme werden dementsprechend durch vier L-förmige Nuten gebildet. Jedem Rastvorsprung ist dann eine federnde Zunge für die Verrastung in der Verriegelungsstellung zugeordnet.

Die Steckaufnahme kann im unteren Endabschnitt einen quadratischen Innenquerschnitt aufweisen. Wenn das Fußstück axial eingeführt wird, liegen dann die vorspringen Rastnocken der federnden Zungen zunächst frei in den Innenekkcn des quadratischen Querschnittes. Durch eine Drehung um 45° wird das Fußstück in die Verriegelungsstellung überführt. Bei dieser Drehung gleiten die Rastnocken auf die Wände der Steckaufnahme auf, die den quadratischen Innenquerschnitt begrenzen. Am Ende der 45°-Drehung fallen sie dann in die Rasten in den Wänden der Steckaufnahme ein.

Um das Eindringen von Schmutz in die Steckaufnahme zu verhindern, ist vorzugsweise an dem Fußstück im oberen Bereich ein Flansch ausgebildet, der in der Verriegelungsstellung in geringem Abstand über der Mündung der Steckaufnahme liegt.

In einer besonders bevorzugten Ausführungsform ist die Steckaufnahme als ein Adapter aus Kunststoff ausgebildet, der insgesamt einen quadratischen Außenquerschnitt hat. Fußplatten für Baken und andere Absperrgeräte weisen standardmäßig ein quadratisches Einsteckloch mit einer Kantenlänge von 60 mm auf. Der die Steckaufnahme bildende Adapter ist so ausgebildet, daß er in dieses quadratische Loch eingesteckt und mit in seiner Außenwand ausgebildeten federnden Rastklinken in dem Loch der Fußplatte verrastet werden kann. Wenn dann das Fußstück der Bake eingeführt und verriegelt wird, werden die Rastklinken durch das Fußstück von innen abgestützt, so daß der Adapter zuverlässig gegen ein Herausreißen aus dem Loch der Fußplatte gesichert ist. Auf diese Weise ermöglicht die erfindungsgemäße Vorrichtung eine sichere und stabile Befestigung der Bake an Fußplatten aller gängigen Typen.

Im folgenden wird ein Ausführungsbeispiel der Erfindung anhand der Zeichnung näher erläutert.

Es zeigen:
- Figur 1: eine Teilansicht einer Bake sowie einen Teilschnitt einer Fußplatte, in der die Bake befestigt ist;
- Figur 2: eine Seitenansicht eines Adapters zur Befestigung der Bake in der Fußplatte;
- Figur 3: den Adapter in der Draufsicht;
- Figur 4: einen Halbschnitt durch den Adapter; und
- Figur 5: eine Teilansicht der Bake mit einem in dem Adapter verriegelbaren Fußstück.

In Figur 1 ist der untere Teil einer Bake 10 zu erkennen, die am unteren Ende ein Fußstück 12 aufweist, mit dem sie lösbar in einer Fußplatte 14 verriegelt ist. Die Fußplatte 14 weist in der Mitte ein quadratisches Einsteckloch 16 mit einer Kantenlänge von 60 mm auf. Ein Adapter 18 aus Kunststoff weist einen an den Innenquerschnitt des Einsteckloches 16 angepaßten quadratischen Außenquerschnitt auf und ist von oben in das Einsteckloch 16 eingesteckt. Ein am oberen Ende des Adapters 18 angeformter kreisförmiger Bund 20 liegt auf der Oberseite der Fußplatte 14 auf. Am unteren Ende weist der Adapter 18 mehrere Rastklinken 22 auf, die unter die Unterseite der Fußplatte 14 greifen und in einem durch Fußhöcker 24 der Fußplatte geschaffenen Bodenfreiraum liegen. Das Fußstück 12 ist in den Adapter 18 eingesteckt und stützt die Rastklinken 22 von innen ab, so daß diese Rastklinken nicht mehr nachgeben können, nachdem die Bake in den Adapter eingesteckt worden ist. Auf diese Weise wird durch die Rastklinken 22 zuverlässig verhindert, daß die Bake 10 zusammen mit dem Adapter 18 nach oben aus der Fußplatte 14 herausgerissen wird.

Der Adapter 18 wird nun mit Bezug auf Figuren 2 bis 4 näher beschrieben. Bei diesem Adapter handelt es sich um einen Hohlkörper aus Kunststoff. Die Rastklinken 22 werden durch Teile der Wand dieses Hohlkörpers gebildet, die durch Schlitze voneinander getrennt sind. Vertikale Kufen 26 an den Außenflächen der Wände des Adapters 18 erleichtern das paßgenaue Einführen des Adapters in das Einsteckloch 16 der Fußplatte.

Wie in Figur 3 zu erkennen ist, weisen der kreisförmige Flansch 20 und der obere Teil des Adapters 18 eine kreisförmige Steckaufnahme 28 auf, in deren Innenwand vier in Winkelabständen von 90° angeordnete Bajonettkonturen 30 ausgebildet sind. Bei diesen Bajonettkonturen handelt es sich um L-förmige Nuten, von denen in Figur 3 nur die vertikalen Äste 32 zu erkennen sind. Waagerechte Äste 34, die sich L-förmig an die unteren Enden der Äste 32 anschließen, sind in Figuren 2 und 4 als rechteckige, fensterartige Durchbrüche in der Wand des Adapters zu erkennen.

Wie weiterhin aus Figuren 3 und 4 hervorgeht, sind die vertikalen Äste 32 der L-förmigen Nuten nach unten durch schmalere vertikale Nuten 36 verlängert, die einen halbrunden Querschnitt haben und bis zu einem Absatz 38 (Figur 4) durchgehen, an dem sich der kreisförmige Innenquerschnitt der Mittelöffnung 28 zu einem rechteckigen Innenquerschnitt erweitert, der durch die Rastklinken 22 begrenzt wird.

In der Mitte jeder Seitenwand des Adapters 18 sind die Rastklinken 22 durch einen U-förmigen Ausschnitt voneinander getrennt, der eine Rast 40 für einen Rastnocken des Fußstücks 12 bildet, wie später noch näher erläutert werden wird.

Wie weiterhin in Figur 3 zu erkennen ist, weist der Bund 20 vier Schraubenlöcher 42 auf, die es gestatten, den Adapter 18 zusätzlich mit der Fußplatte 14 zu verschrauben. Diese Schraubbefestigung dient jedoch lediglich als Ergänzung zu der durch die Rastklinken 22 gebildeten Rastbefestigung. Da die Fußplatte 14 in der Regel aus einem verhältnismäßig inhomogenen Recyclingmaterial besteht, in dem Schrauben nur schlecht halten, bietet die Rastbefestigung mit Hilfe der Rastklinken 22 eine höhere Sicherheit.

In Figur 5 ist der untere Teil der Bake 10 mit dem Fußstück 12 noch einmal gesondert dargestellt. Das Fußstück 12 ist als eine zylindrische Hülse aus Kunststoff ausgebildet, die am oberen Ende einen Flansch 44 und am unteren Ende eine Einführschräge 48 zum leichteren Einführen in die Steckaufnahme 28 des Adapters 18 aufweist. Auf der Umfangsfläche des Fußstückes 12 sind ungefähr in halber Höhe vier in Winkelabständen von 90° angeordnete Bajonettvorsprünge 50 angeformt, die die Umrißform eines Quadrats mit leicht gerundeten Ecken haben. Die Kantenlänge dieses Quadrats stimmt mit der lichten Höhe der waagerechten Äste 34 der Bajonettkonturen 30 überein.

Am unteren Ende des Fußstücks 12 sind in der zylindrischen Umfangswand vier Paare von Schlitzen ausgebildet, die jeweils eine federnde Zunge 52 begrenzen. Jede dieser Zungen trägt am unteren Ende einen der bereits erwähnten Rastnocken 54. Die Rastnocken 54 weisen jeweils eine der Einführungsschräge 48 entsprechende Einführungsschräge auf und haben im Grundriß eine halbrunde Form, so daß ihre Höhe von der Mitte der Zunge 52 zu den angrenzenden Schlitzen hin abnimmt.

Wenn das Fußstück 12 in den Adapter 18 eingesteckt und in der in Figur 1 gezeigten Weise verriegelt werden soll, so wird das Fußstück 12 zunächst in einer solchen Winkelposition von oben an den Adapter 18 angesetzt, daß die Rastnocken 54 und die Bajonettvorsprünge 50 mit den vertikalen Ästen 32 der Bajonettkonturen 30 ausgerichtet sind. Das Bakenblatt der Bake 10 steht dann unter einem Winkel von 45° schräg zur Fußplatte 14. In dieser Stellung wird das Fußstück 12 axial in die Steckaufnahme 28 des Adapters 18 eingeführt. Die Rastnocken 54 können sich dabei frei in den vertikalen Ästen 32 der L-förmigen Nuten des Adapters bewegen, bis sie mit ihren Einführungsschrägen auf die unteren Enden dieser Äste 32 aufgleiten. Unterdessen treten auch die Bajonettvorsprünge 50 in die vertikalen Äste 32 der Bajonettkonturen ein. Wenn das Fußstück 12 dann weiter eingedrückt wird, geben die federnden Zungen 52 etwas nach, und die Rastnocken 54 gleiten in den Nuten 36 weiter nach unten. Die Zungen 52 federn wieder zurück, sobald die Rastnocken unterhalb des Absatzes 38 (Figur 4) liegen. Bei der weiteren Abwärtsbewegung des Fußstückes 12 schlagen die Bajonettvorsprünge 50 mit ihren unteren Kanten an den unteren Enden der vertikalen Äste 32 der L-förmigen Nuten an. Die Oberkanten der Bajonettvorsprünge 50 sind dann mit den oberen Rändern der horizontalen Äste 34 dieser Nuten bündig, so daß die Bajonettvorsprünge 50 in die horizontalen Äste 34 eintreten können, wenn die Bake 10 und das Fußstück 12 um ihre vertikale Mittelachse gedreht werden. Die Länge der horizontalen Äste 34 ist so bemessen, daß der Drehwinkel auf 45° begrenzt wird.

Die Rastnocken 54 liegen nun in dem unteren Endabschnitt des Adapters 18, der einen rechteckigen Innenquerschnitt hat, und gleiten bei der Drehung des Fußstückes an den Innenwänden des Adapters entlang. Wenn die Bajonettvorsprünge 50 in der in Figur 1 gezeigten Position an den Enden der horizontalen Äste 34 der Nuten anschlagen, fallen die Rastnocken 54 in die Rasten 40 zwischen den Rastklinken 22 ein, so daß das Fußstück 12 in der Verriegelungsstellung arretiert wird. In dieser Stellung ist das Fußstück 12 durch die Bajonettvorsprünge 50 axialfest und kippsicher in dem Adapter 18 gehalten. Der Flansch 44 des Fußstücks liegt in geringem Abstand oberhalb des Bundes 20 des Adapters und verhindert das Eindringen von Schmutz in die Steckaufnahme 28.

## Patentansprüche

1. Vorrichtung mit einer Fußplatte (14) und einer daran befestigbaren Bake (10), mit einem am unteren Ende der Bake (10) angeordneten Fußstück (12), das in eine Steckaufnahme (28) der Fußplatte (14) einsteckbar ist und an seinem Umfang Bajonettvorsprünge (50) für die Verriegelung an Bajonettkonturen (30) der Steckaufnahme aufweist, wobei die Bajonettkonturen (30) durch L-förmige Nuten in der Innenwand der Steckaufnahme (28) gebildet werden, und wobei das Fußstück (12) in einer Verriegelungsstellung axialfest in der Steckaufnahme (28) gehalten wird, **dadurch gekennzeichnet, daß** die in Umfangsrichtung verlaufenden Äste (34) dieser Nuten eine lichte Höhe haben, die gleich der Höhe der Bajonettvorsprünge (50) ist, und daß die mit den Nuten zusammenwirkenden Bajonettvorsprünge (50) die Einstecktiefe des Fußstückes (12) nach unten begrenzen.

2. Vorrichtung nach Anspruch 1, **dadurch gekennzeichnet, daß** das Fußstück (12) einschließlich der Bajonettvorsprünge (50) aus Kunststoff hergestellt ist und daß die Bajonettvorsprünge (50) eine im wesentlichen rechteckige Umrißform haben.

3. Vorrichtung nach Anspruch 1 oder 2, **dadurch gekennzeichnet, daß** das Fußstück (12) mit Rasteinrichtungen (54, 40), die getrennt von den Bajonettvorsprüngen (50) und den Bajonettkonturen (30) ausgebildet sind, in seiner Verriegelungsstellung in der Steckaufnahme (28) verrastbar ist.

4. Vorrichtung nach Anspruch 3, **dadurch gekennzeichnet, daß** die Rasteinrichtung durch vier in gleichmäßigen Winkelabständen am unteren Ende des Fußstücks (12) angeordnete, in Axialrichtung des Fußstücks verlaufende federnde Zungen (52) gebildet wird, die jeweils am freien Ende eine nach außen vorspringenden Rastnocken (54) tragen, daß die Steckaufnahme (28) in ihrem unteren Endabschnitt einen quadratischen Innenquerschnitt aufweist und daß Rasten (40), in die die Rastnocken (54) einfallen, jeweils in der Mitte der Innenwände des Endabschnitts der Steckaufnahme (28) angeordnet sind.

5. Vorrichtung nach Anspruch 4, **dadurch gekennzeichnet, daß** die Rastnocken (54) axial mit den Bajonettvorsprüngen (50) ausrichtet sind.

6. Vorrichtung nach einem der vorstehenden Ansprüche, **dadurch gekennzeichnet, daß** die Länge der in Umfangsrichtung verlaufenden Äste (34) der L-förmigen Nuten so gewählt ist, daß der Drehwinkel der Bajonettvorsprünge (50) auf 45° begrenzt wird.

7. Vorrichtung nach einem der vorstehenden Ansprüche, **dadurch gekennzeichnet, daß** die Steckaufnahme (28) in einem Adapter (18) ausgebildet ist, der seinerseits in ein Einsteckloch (16) der Fußplatte (14) eingesteckt und durch Verrastung in der Fußplatte (14) gehalten ist.

8. Vorrichtung nach Anspruch 7, **dadurch gekennzeichnet, daß** der Adapter (18) am unteren Ende Rastklinken (22) aufweist, die verriegelnd an der Unterseite der Fußplatte (14) angreifen und von innen durch das eingesteckte Fußstück (12) abgestützt sind.

9. Vorrichtung nach den Ansprüchen 4 und 8, **dadurch gekennzeichnet, daß** der Adapter (18) einen quadratischen Außenquerschnitt hat, daß die Rastklinken (22) durch Schlitze in den Wänden des Adapters begrenzt sind und daß einer dieser Schlitze in jeder Wand des Adapters die Rast (40) für den Rastnocken (54) des Fußstücks (12) bildet.

10. Vorrichtung nach einem der vorstehenden Ansprüche, **dadurch gekennzeichnet, daß** das Fußstück (12) am oberen Ende einen nach außen vorspringenden Flansch (44) aufweist, der das obere Ende der Steckaufnahme (28) überdeckt.

## Claims

1. Device comprising a base plate (14) and a beacon (10) attached thereto, including a leg piece (12) arranged at a lower end of the beacon (10) and adapted to be inserted into an insertion receptacle (28) of the base plate (14), the leg piece being provided at its periphery with bayonet projections (50) for locking at bayonet contours (30) of the insertion receptacle, wherein the bayonet contours (30) are formed by L-shaped groves in the internal wall of the insertion receptacle (28), and the leg piece (12) is axially secured in a locking position in the insertion receptacle (28), **characterised in that** the legs (34) of the grooves that extend in circumferential direction have an internal height that is equal to the height of the bayonet projections (50), and the grooves co-operating with the bayonet projections (50) delimit the depth to which the leg piece (12) can be inserted downwardly.

2. Device according to claim 1, **characterised in that** the leg piece (12) including the bayonet projections (50) is made of plastics, and the bayonet projections (50) have an essentially rectangular contour.

3. Device according to claim 1 or 2, **characterised in that** the leg piece (12) is adapted to be snap-fastened in its locked position in the insertion receptacle (28) by means of detent means (54, 40) that are formed separately from the bayonet projections (50) and the bayonet contours (30).

4. Device according to claim 3, **characterised in that** the detent means are formed by four elastic tongues (52) that are arranged at equal angular distances at the lower end of the leg piece (12) and extend in axial direction of the leg piece and each of which carries at its free end an outwardly projecting cam 54, the insertion receptacle (28) has, in its lower end portion, a square cross-sectional internal shape, and catches (40) in which the cams (54) snap-in are respectively formed at the centres of the internal walls of the end portion of the insertion receptacle (28).

5. Device according to claim 4, **characterised in that** the cams (54) are axially aligned with the bayonet projections (50).

6. Device according to any of the preceding claims, **characterised in that** the length of the legs (34) of the L-shaped grooves extending in circumferential direction are selected such that the turn angle of the bayonet projections (50) is limited to 45°.

7. Device according to any of the preceding claims, **characterised in that** the insertion receptacle (28) is formed in an adapter (18) which itself is inserted into an insertion hole (16) of the base plate (14) and is snap-fastened in the base plate (14).

8. Device according to claim 7, **characterised in that** the adapter (18) is formed at the lower end thereof with locking pawls (22) which lock at the bottom side of the base plate (14) and are supported from the inside by the inserted leg piece (12).

9. Device according to claims 4 and 8, **characterised in that** the adapter (18) has a square external cross-sectional shape, the locking pawls (22) are limited by slots in the walls of the adapter, and **in that** one of these slots in each wall of the adapter forms the catch (40) for the cam (54) of the leg piece (12).

10. Device according to any of the preceding claims, **characterised in that** the leg piece (12) is formed at its top end with an outwardly projecting flange (44) that covers the top end of the insertion receptacle (28).

## Revendications

1. Dispositif avec une plaque support (14) et une balise (10) à fixer sur celle-ci, avec une embase (12) disposée à l'extrémité inférieure de la balise (10) et qui peut être enfichée dans un logement d'enfichage, (28) de la plaque support (14) et présente sur son pourtour des saillies à baïonnette (50) pour le verrouillage sur des contours à baïonnette (30) du logement d'enfichage dans lequel les contours à baïonnette (30) sont formés par des rainures en L dans la paroi intérieure du logement d'enfichage (28) et dans lequel l'embase (12), dans une position de verrouillage, est maintenue fermement axialement dans le logement d'enfichage (28), **caractérisé en ce que** les branches (34), s'étendant dans la direction périphérique, de ces rainures, présentent une hauteur libre qui est égale à la hauteur des saillies à baïonnette (50), et **en ce que** les saillies à baïonnette (50), coopérant avec les rainures, limitent vers le bas la profondeur d'enfichage de l'embase (12).

2. Dispositif selon la revendication 1, **caractérisé en ce que** l'embase (12) y compris les saillies à baïonnette (50) sont fabriquées en matière plastique, et **en ce que** les saillies à baïonnette (50) présentent une forme de contour sensiblement rectangulaire.

3. Dispositif selon la revendication 1 ou 2, **caractérisé en ce que** l'embase (12) avec des dispositifs d'encliquetage (54, 40), qui sont réalisés séparés des saillies à baïonnette (50) et des contours à baïonnette (30), peut s'accrocher dans sa position de verrouillage dans le logement d'enfichage (28).

4. Dispositif selon la revendication 3, **caractérisé en ce que** le dispositif d'encliquetage est formé par quatre languettes (52) élastiques disposées à des distances angulaires régulières à l'extrémité inférieure de l'embase (12) et s'étendant dans la direction axiale de l'embase, lesquelles portent chacune à leur extrémité libre une came d'encliquetage (54) faisant saillie vers l'extérieur, **en ce que** le logement d'enfichage (28) présente, dans son segment terminal inférieur, une section transversale intérieure carrée, et **en ce que** des crans (40), dans lesquels tombent les cames d'encliquetage (54), sont disposés chacun au milieu des parois intérieures du segment terminal du logement d'enfichage (28).

5. Dispositif selon la revendication 4, **caractérisé en ce que** les cames d'encliquetage (54) sont orientées axialement avec les saillies à baïonnette (50).

6. Dispositif selon l'une des revendications précédentes, **caractérisé en ce que** la longueur des branches (34), s'étendant dans la direction périphérique, des rainures en L, est choisie de manière que l'angle de rotation des saillies à baïonnette (50) soit limité à 45°.

7. Dispositif selon l'une des revendications précédentes, **caractérisé en ce que** le logement d'enfichage (28) est réalisé dans un adaptateur (18) qui de son côté est enfiché dans un trou d'enfichage (16) de la plaque support (14) et est maintenu par accrochage dans la plaque support (14).

8. Dispositif selon la revendication 7, **caractérisé en ce que** l'adaptateur (18) présente à son extrémité inférieure des cliquets (22) qui agissent avec verrouillage sur la face inférieure de la plaque support (14) et sont soutenus de l'intérieur par l'embase (12) enfichée.

9. Dispositif selon les revendications 4 et 8, **caractérisé en ce que** l'adaptateur (18) présente une section transversale extérieure carrée, **en ce que** les cliquets (22) sont limités par des fentes dans les parois de l'adaptateur et **en ce qu'**une de ces fentes forme dans chaque paroi de l'adaptateur le cran (40) pour la came d'encliquetage (54) de l'embase (12).

10. Dispositif selon l'une des revendications précédentes, **caractérisé en ce que** l'embase (12) présente, à son extrémité supérieure, une collerette (44) faisant saillie vers l'extérieur qui recouvre l'extrémité supérieure du logement d'enfichage (28).
